# EUROPÄISCHE PATENTSCHRIFT

(11) **EP 1 853 493 B1**
(45) Veröffentlichungstag und Bekanntmachung des Hinweises auf die Patenterteilung: **05.05.2010**
(21) Anmeldenummer: 06707292.6
(22) Anmeldetag: 27.02.2006
(51) Int. Cl.: B65D 75/00, B65D 75/58

(54) **SCHLAUCHBEUTEL MIT DECKEL**
TUBULAR BAG PROVIDED WITH A COVER
SACHET TUBULAIRE POURVU D'UN COUVERCLE

(30) Priorität: 01.03.2005 DE 102005009378; 10.06.2005 DE 102005026905
(43) Veröffentlichungstag der Anmeldung: 14.11.2007
(62) Teilanmeldung aus: 10153048.3
(73) Patentinhaber: Huhtamaki Ronsberg, Zweigniederlassung der Huhtamaki Deutschland GmbH & Co. KG, 87671 Ronsberg/Allgäu (DE)
(72) Erfinder: MICHALSKY, Andreas, 87700 Memmingen (DE); HABRAM, Maurice, 87439 Kempten (DE)
(74) Vertreter: Popp, Eugen
(86) Internationale Anmeldenummer: PCT/EP2006/001777
(87) Internationale Veröffentlichungsnummer: WO 2006/092257

(56) Entgegenhaltungen:
- EP-A- 0 360 737
- EP-A- 1 362 797
- DE-U1- 20 215 255
- FR-A- 2 577 897
- US-B1- 6 231 237
- PATENT ABSTRACTS OF JAPAN Bd. 2000, Nr. 11, 3. Januar 2001 (2001-01-03) & JP 2000 211675 A (TOPPAN PRINTING CO LTD), 2. August 2000 (2000-08-02)

## Beschreibung

Die Erfindung betrifft einen Schlauchbeutel nach dem Oberbegriff des Patentanspruchs 1.

Schlauchbeutel der hier fraglichen Art sind allgemein bekannt und werden zum Aufbewahren, Lagern und Transportieren sowie in Verkehr bringen von flüssigen, pastösen, pulverigen, rieselfähigen und festen Inhaltsstoffen verwendet, wobei sich u.a. das leichte Gewicht und die einfache Gestalt- und Bedruckbarkeit dieser Schlauchbeutel und daraus hergestellter Verpackungen als äußerst vorteilhaft erwiesen hat. Ein weiterer Vorteil solcher Schlauchbeutel besteht in der_leichten EntsorLybarkeit derselben.

Als problematisch hingegen hat sich das Öffnungsverhalten dieser Schlauchbeutel bzw. Schlauchbeutel-Verpackungen herausgestellt. Üblicherweise erfolgt das Öffnen solcher Verpackungen durch ein Aufreißen der Verpackung, wobei in aller Regel in einer seitlichen Siegelnaht eine Kerbe vorgesehen ist, mittels der ein Weiterreißen einer der den Schlauchbeutel bildenden Folie, zumeist von zwei Seitenwandfolien, initiiert wird.

Eine weitere Möglichkeit zum Öffnen einer solchen Schlauchbeutelverpackung besteht darin, dass zwei den Schlauchbeutel bildende Seitenflächen im Bereich einer Versiegelung auseinander gezogen werden, wobei die Versiegelung aufbricht.

Diese beiden Öffnungsvarianten weisen jedoch gravierende Nachteile auf, die darin bestehen, dass die den Schlauchbeutel bildende Folie bei einem solchen Ein- bzw. Aufreißen der Verpackung ziellos und unkontrolliert aufreißt, so dass der Verpackungsinhalt verschüttet wird, was zu einem Verlust des verpackten Gutes führt.

Ferner ist nach einem solchen Aufreißen häufig das Innere des Schlauchbeutels nur schwer zugänglich, da eingerissene bzw. stehen gebliebene Verpackungsabschnitte den Zugang ins Innere des Schlauchbeutels, beispielsweise mit der Hand oder einem Löffel, erschweren. Auch ein gewolltes Ausgießen oder Ausschütten des Verpackungsinhalts wird häufig durch stehen gebliebene Verpackungsteile behindert, so dass zum einen der Verpackungsinhalt auch mit Außenteilen der Verpackung in Kontakt kommt, wodurch der Schlauchbeutelinhalt zum einen beim Ausgießen kontaminiert und zum anderen nur unkontrolliert abgegeben werden kann.

Eine weitere Öffnungsvariante besteht schlussendlich in der Verwendung einer Schere, mittels der ein oberer Abschnitt des geschlossenen Schlauchbeutels abgetrennt und entfernt wird, so dass das Innenvolumen des Schlauchbeutels anschließend frei zugänglich ist. Diese Variante ermöglicht zwar ein sauberes Abtrennen eines den Schlauchbeutel verschließenden Schlauchbeutelabschnitts, wirft jedoch das Problem auf, dass erstens immer eine Schere zur Hand sein muß,und zweitens, bei Verwendung einer unsauberen Schere, die Gefahr einer Kontamination sowohl der Schnittkanten als auch des Schlauchbeutelinhalts besteht, wodurch dieser möglicherweise unbrauchbar wird.

Dokument US 6 231 237 offenbart einen Schlauchbeutel gemäß dem Oberbegriff des Anspruchs 1, wobei eine weitere Öffnungsvariante offenbart wird.

Die Aufgabe der Erfindung besteht darin, einen Schlauchbeutel der eingangs genannten Art zur Verfügung zu stellen, der auf hygienische Weise einfach und ohne Hilfsmittel so geöffnet werden kann, dass das Schlauchbeutelinnere problemlos zugänglich wird.

Diese Aufgabe wird durch einen Schlauchbeutel gemäß Patentanspruch 1 gelöst.

Insbesondere wird die Aufgabe durch einen Schlauchbeutel mit einem Schlauchbeutelkörper und Deckel, sowie gegebenenfalls Boden, insbesondere Stand- bzw. Stehboden gelöst, wobei der Schlauchbeutelkörper in einem Deckelbereich einen zur Anbringung eines Deckels geeigneten abgeschrägten und/oder abgewinkelten Umfangsrand aufweist, wobei der Umfangsrand als ringförmiges Winkelprofil mit einem im wesentlichen rechten Winkel ausgebildet ist ,und wobei das Winkelprofil mittels einer Klebe- und/oder Siegelverbindung an dem Schlauchbeutelkörper befestigt ist, vorzugsweise so dass sich ein Schenkel des Winkelprofils etwas, beispielsweise 1 mm bis 10 mm ausgehend vom Rand des Schlauchbeutelkörpers über die Öffnung des Schlauchbeutelkörpers erstreckt. Zu diesem Zweck kann das Winkelprofil entweder, bevorzugt an der Schlauchbeutelkörper-Innenseite, angesiegelt oder angeklebt sein. Eine zweite Alternative besteht darin, dass der sich nicht über die Öffnung des Schlauchbeutelkörpers erstreckende Schenkel des Winkelprofils außenseitig an dem Schlauchbeutelkörper angesiegelt und/oder angeklebt ist.

Ein wesentlicher Gedanke der Erfindung besteht darin, dass an dem Schlauchbeutelkörper ein Abschnitt zur Verfügung gestellt wird, der sich im wesentlichen in einer die Öffnung des Schlauchbeutelkörpers überspannenden Richtung erstreckt, auf dem der Deckel mittels einer, insbesondere zumindest partiell lösbaren, Klebe- und/oder Siegelverbindung mit dem Winkelprofil und über dieses mit dem Schlauchbeutelkörper verbunden werden kann.

Im Falle einer Anbringung des Winkelprofils an der Schlauchbeutelkörper-Innenseite wird der Deckel an der Innenseite eines Schenkels des Winkelprofils angebracht. Unter Innenseite des Winkelprofils ist im Rahmen dieser Erfindung diejenige Seite des Winkelprofils gemeint, die den kleineren Winkel, insbesondere den 90°-Innenwinkel einschließt. Unter Außenseite des Winkelprofils ist die der Innenseite des Winkelprofils gegenüberliegende Seite gemeint, die bei einem 90°-Winkel der Innenseite ihrerseits dann einen 270°-Außenwinkel beschreibt.

Gemäß einer weiteren Ausführungsform der Erfindung ist der Deckel somit an der definitionsgemäßen Außenseite eines Schenkel des Winkelprofils angebracht, die in diesem Fall von dem Schlauchbeutelkörper weg weist.

Vorteilhafterweise ist der Deckel des erfindungsgemäßen Schlauchbeutels flächig ausgebildet und weist mindestens eine Lasche oder einen Ring auf, die bzw. der als Zugvorrichtung zum Öffnen des Schlauchbeutels dient.

Das Öffnen des Schlauchbeutels wird so durchgeführt, dass der Schlauchbeutelkörper mit einer Hand erfasst oder auf sonstige Weise fixiert wird, während mit einer anderen Hand die Lasche des Deckels bzw. der an dem Deckel befestigte Ring ergriffen wird. Durch Zug an dem Ring oder der Lasche wird der Deckel nun von dem Winkelprofil abgezogen, das beim Verschließen des Schlauchbeutels mit einem Kleber oder einer Siegelverbindung mit dem Deckel verbunden worden ist, die zumindest partiell lösbar vorgesehen ist.

Je nach verwendetem Kleber kann der Schlauchbeutel durch ein erneutes Aufdrücken des Deckels auf die Klebefläche des Winkelprofils wiederverschließbar sein.

Ferner weist der Deckel gemäß einer bevorzugten Ausführungsform wenigstens eine Sollbruchstelle, insbesondere Sollreißlinie auf, entlang derer ein zumindest partielles Öffnen des Schlauchbeutels möglich ist. Durch eine solche Sollreißlinie kann zum einen nur ein Teilausschnitt des Deckels entfernt werden, was insbesondere bei flüssigen Inhaltsstoffen vorteilhaft ist, um ein Verschütten des Inhaltsstoffs zu vermeiden. Ferner kann mit einer solchen Sollreißlinie auch das Öffnungsverhalten des Schlauchbeutels optimiert werden, wobei entlang der Sollreißlinie beim Öffnen des Schlauchbeutels eine bevorzugte Bruchkante entsteht.

Es sei an dieser Stelle betont, dass vom Umfang dieser Erfindung auch Mehrkammerbeutel umfasst sind, deren Kompartimente jeweils individuell unter Verwendung von vorgenannten Sollreißlinien im Deckel öffenbar sind.

Im übrigen ist der Schlauchbeutelkörper selbst sowie gegebenenfalls der Deckel und/oder der Boden des Schlauchbeutels relativ steif ausgebildet. Dies ist besonders dann von Vorteil, wenn der Schlauchbeutel flüssige oder pastöse Inhaltsstoffe enthält. Im Falle fester Inhaltsstoffe können diese dem Schlauchbeutelkörper selbst eine gewisse Festigkeit verleihen.

Ein wesentlicher Vorteil eines erfindungsgemäßen Schlauchbeutels besteht darin, dass im wesentlichen die gesamte Querschnittsöffnung des Schlauchbeutelkörpers geöffnet werden kann, so dass das Innenvolumen des Schlauchbeutels optimal, auch beispielsweise mit einem Löffel, einer Gabel oder einem sonstigen Werkzeug, zugänglich wird.

Ferner kann im Falle flüssiger Inhaltsstoffe ein Überschwappen derselben über den Schlauchbeutelkörperrand erfindungsgemäß dadurch vermieden werden, dass derjenige Schenkel des ringförmigen Winkelprofils, der sich etwas über die Öffnung des Schlauchbeutelkörpers erstreckt, so ausgebildet wird, so dass die Flüssigkeit zunächst an die Unterseite dieses Schenkelabschnitts schwappt, jedoch nicht über den Rand des Schlauchbeutelkörpers überschwappen kann. Die Länge dieses Schenkelabschnitts kann je nach Bedarf angepasst sein; d.h. kürzer oder länger ausgebildet sein.

Gemäß einer Ausführungsform ist der Schlauchbeutelkörper mittels fin-seal- und/oder mittels lap-seal-Versiegelung gebildet oder alternativ, insbesondere nahtlos, schlauchförmig extrudiert.

Ferner ist der Schlauchbeutelkörper vorzugsweise aus einem Laminat, insbesondere einem Aluminiumlaminat, mit wenigstens einer Siegel- und gegebenenfalls wenigstens einer Barriereschicht hergestellt. Die Barriereschicht besteht vorzugsweise aus SiO₂, AlOₓ, Ethylvinylalkohol (EVOH) oder einer Metallfolie, beispielsweise einer Aluminiumfolie.

Weiterhin sind der Deckel und/oder der Boden im wesentlichen aus denselben Materialien hergestellt wie der Schlauchbeutelkörper. Hierdurch wird eine sehr kostengünstige Herstellung des Schlauchbeutels möglich, da sowohl der Deckel als auch der Boden aus derselben Folie bzw. demselben Laminat hergestellt werden, wie der Schlauchbeutelkörper selbst. Hierzu kann entweder die den späteren Schlauchbeutelkörper bildende Folie vor einer Bildung des Schlauchbeutelkörpers oder ein Abschnitt eines extrudierten Schlauchs dienen, die jeweils zur Bildung des Deckels und des Bodens abgetrennt werden.

Beispielsweise ist es möglich, einen solchen kurzen Schlauchabschnitt zur Bildung des Bodens auf einfache Weise einseitig zu versiegeln und anschließend in den Schlauchbeutelkörper, gegebenenfalls unter Dehnung desselben, einzubringen und mit diesem dicht zu verbinden, d.h. zu versiegeln oder zu verkleben.

Sowohl der Deckel als auch der Boden und/oder der Schlauchbeutelkörper weisen eine Dicke im Bereich von 50 µm bis 1000 µm, bevorzugt 80 µm bis 500 µm und besonders bevorzugt 100 µm bis 350 µm auf. Bei Einhaltung dieser Maße ist zum einen ein geringes Gewicht als auch eine ausreichende Haltbarkeit und Festigkeit des Schlauchbeutels, auch für kohlensäurehaltige Beutelinhalte gewährleistet. Ferner ist der Deckel, der Boden und der Schlauchbeutelkörper selbst sterilisierbar, so dass auch Lebens- und Genussmittel in den Schlauchbeutel eingefüllt und hygienisch darin verpackt werden können.

Weitere Ausführungsformen der Erfindung ergeben sich aus den Unteransprüchen.

Nachfolgend wird die Erfindung anhand von Ausführungsbeispielen beschrieben, die anhand der Abbildungen näher erläutert werden. Hierbei zeigen:
- Fig. 1: eine schematische Darstellung eines erfindungsgemäßen Schlauchbeutels im Querschnitt, bei dem der Deckel an der Außenseite des Winkelprofils angebracht ist;
- Fig. 2: eine schematische Darstellung eines erfindungsgemäßen Schlauchbeutels im Querschnitt, bei dem der Deckel auf der Innenseite des Winkelprofils angebracht ist; und
- Fig. 3: eine schematische Darstellung eines Schlauchbeutels im Querschnitt gemäß Fig. 2, bei dem der Deckel etwas geöffnet ist.

In der nachfolgenden Beschreibung werden für gleiche und gleich wirkende Teile dieselben Bezugsziffern verwendet.

Fig. 1 zeigt einen Schlauchbeutel 10, bestehend aus einem Schlauchbeutelkörper 20 und einem Deckel 30. Der Deckel 30 ist auf ein Winkelprofil 45 gesiegelt. Das Winkelprofil 45 ist mit einem kürzeren sich in Richtung Boden des Schlauchbeutels 10 erstreckenden Schenkel an die Außenseite des Schlauchbeutelkörpers 20 gesiegelt. Der längere, sich über die Öffnung des Schlauchbeutelkörpers 20 erstreckende Schenkel des Winkelprofils 45 dient zur Befestigung des Deckels 30. Die Innenseite 47 des Winkelprofils ist dem Schlauchbeutelinneren zugewandt, während der Deckel 30 auf der Außenseite 49 des Winkelprofils 45 angeordnet ist. Der Deckel 30 weist eine Lasche 50 auf. Die gestrichelte Linie deutet das am hinteren Umfangsrand des Schlauchbeutelkörpers 20 verlaufende Winkelprofil an.

Fig. 2 zeigt eine weitere Ausführungsform eines erfindungsgemäßen Schlauchbeutels, bei der das Winkelprofil 45 an der Schlauchbeutelkörper-Innenseite 25 befestigt ist. Bei dieser Variante weist die Außenseite 49 des Winkelprofils 45 in Richtung des Schlauchbeutelinneren, während der Deckel 30 auf der Innenseite des Winkelprofils befestigt ist. Das Winkelprofil 45 selbst ist mit seinem, gemäß Fig. 2 kurzen Schenkel mit dem Rand des Schlauchbeutelkörpers in dessen Deckelbereich 35 verschweißt bzw. versiegelt.

Fig. 3 zeigt eine erfindungsgemäße Ausführungsform eines Schlauchbeutels 10, bei welcher der Schlauchbeutel gemäß Fig. 2 mit dem Unterschied gezeigt ist, dass der Deckel 30 durch ein Ziehen an der Lasche 50 etwas geöffnet und von der Innenseite 47 des Winkelprofils 45 abgezogen ist.

An dieser Stelle sei darauf hingewiesen, dass alle oben beschriebenen Teile für sich alleine gesehen und in jeder Kombination, insbesondere die in den Zeichnungen dargestellten Details als erfindungswesentlich beansprucht werden. Abänderungen hiervon sind dem Fachmann geläufig.

### Bezugszeichenliste

- 10: Schlauchbeutel
- 20: Schlauchbeutelkörper
- 25: Schlauchbeutelkörper-Innenseite
- 30: Deckel
- 35: Deckelbereich
- 40: Umfangsrand
- 45: Winkelprofil
- 47: Innenseite
- 49: Außenseite
- 50: Zugvorrichtung, Lasche/Ring

## Patentansprüche

1. Schlauchbeutel (10) mit einem Schlauchbeutelkörper (20) und Deckel (30), sowie gegebenenfalls Boden, insbesondere Stand- bzw. Stehboden, wobei der Schlauchbeutelkörper (20) in einem Deckelbereich (35) einen zur Anbringung eines Deckels (30) geeigneten abgeschrägten und/oder abgewinkelten Umfangsrand (40) aufweist, wobei, der Umfangsrand (40) als Winkelprofil (45) ausgebildet ist, wobei das Winkelprofil (45) mittels Klebe- und/oder Siegelverbindung an dem Schlauchbeutelkörper (20) angebracht ist,
**dadurch gekennzeichnet, daß** das Winkelprofil (45) ringförmig mit einem im wesentlichen rechtwinkligen Winkel ausgebildet ist.

2. Schlauchbeutel nach Anspruch 1,
**dadurch gekennzeichnet, daß**
das Winkelprofil (45) an der Schlauchbeutelkörper-Innenseite (25), des Schlauchbeutelkörpers (20) angebracht ist.

3. Schlauchbeutel nach einem der vorhergehenden Ansprüche,
**dadurch gekennzeichnet, daß**
der Deckel (30) an der Innenseite (47) des Winkelprofils (45) angebracht ist.

4. Schlauchbeutel nach einem der vorhergehenden Ansprüche,
**dadurch gekennzeichnet, daß**
der Deckel (30) an der Außenseite (49) des Winkelprofils (45) angebracht ist.

5. Schlauchbeutel nach einem der vorhergehenden Ansprüche,
**dadurch gekennzeichnet, daß**
der Deckel (30) mittels einer, insbesondere zumindest partiell lösbaren, Klebe- und/oder Siegelverbindung mit dem Winkelprofil (45) verbunden ist.

6. Schlauchbeutel nach einem der vorhergehenden Ansprüche,
**dadurch gekennzeichnet, daß**
der Deckel (30) flächig ausgebildet ist.

7. Schlauchbeutel nach einem der vorhergehenden Ansprüche,
**dadurch gekennzeichnet, daß**
der Deckel (30) mindestens eine als Lasche oder Ring ausgebildete Zugvorrichtung (50) aufweist.

8. Schlauchbeutel nach einem der vorhergehenden Ansprüche,
**dadurch gekennzeichnet, daß**
der Deckel (30) wenigstens eine Sollbruchstelle, insbesondere Sollreißlinie, aufweist, entlang derer ein zumindest partielles Öffnen des Schlauchbeutels (10) möglich ist.

9. Schlauchbeutel nach einem der vorhergehenden Ansprüche,
**dadurch gekennzeichnet, daß**
der Schlauchbeutelkörper (20) und/oder der Deckel (30) und/oder der Boden relativ steif ausgebildet ist.

10. Schlauchbeutel nach einem der vorhergehenden Ansprüche,
**dadurch gekennzeichnet, daß**
der Schlauchbeutelkörper (20) mittels fin-seal- und/oder mittels lap-seal-Versiegelung gebildet oder schlauchförmig extrudiert ist.

11. Schlauchbeutel nach einem der vorhergehenden Ansprüche,
**dadurch gekennzeichnet, daß**
der Schlauchbeutelkörper (20) aus einem Laminat, insbesondere Aluminiumlaminat, mit wenigstens einer Siegel- und gegebenenfalls wenigstens einer Barriereschicht, vorzugsweise aus SiO₂, Ethylvinylalkohol oder einer Metallfolie, hergestellt ist.

12. Schlauchbeutel nach einem der vorhergehenden Ansprüche,
**dadurch gekennzeichnet, daß**
der Deckel (30) und/oder der Boden im wesentlichen aus denselben Materialien hergestellt sind wie der Schlauchbeutelkörper (20).

13. Schlauchbeutel nach einem der vorhergehenden Ansprüche,
**dadurch gekennzeichnet, daß**
der Deckel (30), der Boden und/oder der Schlauchbeutelkörper (20) eine Dicke im Bereich von 50 µm bis 1000 µm, bevorzugt 100 µm bis 500 µm und besonders bevorzugt 150 µm bis 350 µm aufweisen.

14. Schlauchbeutel nach einem der vorhergehenden Ansprüche,
**dadurch gekennzeichnet, daß**
der Deckel (30), der Boden und der Schlauchbeutelkörper (20) sterilisierbar sind.

## Claims

1. Tubular pouch (10) having a tubular pouch body (20) and a lid piece (30) and, optionally, a base, especially a standing base or stand-up base, the tubular pouch body (20) having, in a lid-piece region (35), a sloped and/or angled peripheral rim (40) suitable for attachment of a lid piece (30), the peripheral rim (40) being in the form of an angle profile (45), the angle profile (45) being mounted on the tubular pouch body (20) by means of an adhesive connection and/or sealing connection,
**characterized in that**
the angle profile (45) is of annular form with substantially a right-angled angle.

2. Tubular pouch according to claim 1,
**characterized in that**
the angle profile (45) is mounted on the inside (25) of the tubular pouch body (20).

3. Tubular pouch according to either one of the preceding claims,
**characterized in that**
the lid piece (30) is mounted on the inner side (47) of the angle profile (45).

4. Tubular pouch according to any one of the preceding claims,
**characterized in that**
the lid piece (30) is mounted on the outer side (49) of the angle profile (45).

5. Tubular pouch according to any one of the preceding claims,
**characterized in that**
the lid piece (30) is joined to the angle profile (45) by means of an adhesive connection and/or sealing connection, which is especially at least partially releasable.

6. Tubular pouch according to any one of the preceding claims,
**characterized in that**
the lid piece (30) is of planar construction.

7. Tubular pouch according to any one of the preceding claims,
**characterized in that**
the lid piece (30) has at least one pulling device (50) in the form of a tab or ring.

8. Tubular pouch according to any one of the preceding claims,
**characterized in that**
the lid piece (30) has at least one predetermined breaking location, especially a predetermined tearing line, along which the tubular pouch (10) can be at least partially opened.

9. Tubular pouch according to any one of the preceding claims,
**characterized in that**
the tubular pouch body (20) and/or the lid piece (30) and/or the base is/are of relatively rigid construction.

10. Tubular pouch according to any one of the preceding claims,
**characterized in that**
the tubular pouch body (20) is formed by means of fin-seal and/or lap-seal sealing or is extruded in the form of a tube.

11. Tubular pouch according to any one of the preceding claims,
**characterized in that**
the tubular pouch body (20) is made from a laminate, especially an aluminium laminate, having at least one sealing layer and optionally at least one barrier layer, preferably of SiO₂, ethyl vinyl alcohol or a metal foil.

12. Tubular pouch according to any one of the preceding claims,
**characterized in that**
the lid piece (30) and/or the base are made substantially of the same materials as the tubular pouch body (20).

13. Tubular pouch according to any one of the preceding claims,
**characterized in that**
the lid piece (30), the base and/or the tubular pouch body (20) have a thickness in the range of from 50 µm to 1000 µm, preferably from 100 µpm to 500 µm, and especially from 150 µm to 350 µm.

14. Tubular pouch according to any one of the preceding claims,
**characterized in that**
the lid piece (30), the base and the tubular pouch body (20) are sterilisable.

## Revendications

1. Sachet tubulaire (10), comportant un corps tubulaire (20) et un opercule (30) et, le cas échéant, un fond, en particulier un fond de pose ou fond plat, le corps tubulaire (20) comportant, dans une zone (35) destinée à recevoir l'opercule, un bord périphérique (40) chanfreiné et/ou coudé, approprié à recevoir un opercule (30), ledit bord périphérique (40) étant réalisé en forme de cornière (45), ladite cornière (45) étant attachée au corps tubulaire (20) par un assemblage collé et/ou scellé, **caractérisé en ce que** la cornière (45) est réalisée avec une forme annulaire avec un angle sensiblement droit.

2. Sachet tubulaire selon la revendication 1, **caractérisé en ce que** la cornière (45) est montée sur la face intérieure (25) du corps tubulaire (20).

3. Sachet tubulaire selon l'une quelconque des revendications précédentes, **caractérisé en ce que** l'opercule (30) est monté sur la face intérieure (47) de la cornière (45).

4. Sachet tubulaire selon l'une quelconque des revendications précédentes, **caractérisé en ce que** l'opercule (30) est monté sur la face extérieure (49) de la cornière (45).

5. Sachet tubulaire selon l'une quelconque des revendications précédentes, **caractérisé en ce que** l'opercule (30) est assemblé à la cornière (45) par un assemblage collé et/ou scellé, en particulier au moins partiellement amovible.

6. Sachet tubulaire selon l'une quelconque des revendications précédentes, **caractérisé en ce que** l'opercule (30) est réalisé plat.

7. Sachet tubulaire selon l'une quelconque des revendications précédentes, **caractérisé en ce que** l'opercule (30) comporte au moins un dispositif d'arrachage (50) réalisé sous la forme d'une languette ou bague.

8. Sachet tubulaire selon l'une quelconque des revendications précédentes, **caractérisé en ce que** l'opercule (30) comporte au moins une zone destinée à la rupture, en particulier une ligne de rupture, le long de laquelle une ouverture au moins partielle du sachet tubulaire (10) est possible.

9. Sachet tubulaire selon l'une quelconque des revendications précédentes, **caractérisé en ce que** le corps tubulaire (20) et/ou l'opercule (30) et/ou le fond sont réalisés de manière relativement rigide.

10. Sachet tubulaire selon l'une quelconque des revendications précédentes, **caractérisé en ce que** le corps tubulaire (20) est formé au moyen d'un scellement à joint débordant (fin seal) et/ou à joint couvrant (lap seal) ou est extrudé sous forme tubulaire.

11. Sachet tubulaire selon l'une quelconque des revendications précédentes, **caractérisé en ce que** le corps tubulaire (20) est réalisé dans un laminé, en particulier un laminé d'aluminium, avec au moins une couche de scellement et, le cas échéant, au moins une couche barrière, de préférence en SiO₂, en éthylvinylalcool ou une feuille métallique.

12. Sachet tubulaire selon l'une quelconque des revendications précédentes, **caractérisé en ce que** l'opercule (30) et/ou le fond sont réalisés pour l'essentiel dans les mêmes matériaux que le corps tubulaire (20).

13. Sachet tubulaire selon l'une quelconque des revendications précédentes, **caractérisé en ce que** l'opercule (30), le fond et/ou le corps tubulaire (20) ont une épaisseur dans une plage de 50 µm à 1 000 µm, de préférence 100 µm à 500 µm et de manière particulièrement préférée de 150 µm à 350 µm.

14. Sachet tubulaire selon l'une quelconque des revendications précédentes, **caractérisé en ce que** l'opercule (30), le fond et le corps tubulaire (20) sont stérilisables.
